# EUROPÄISCHE PATENTSCHRIFT

(11) **EP 0 253 147 B1**
(45) Veröffentlichungstag und Bekanntmachung des Hinweises auf die Patenterteilung: **04.04.1990**
(21) Anmeldenummer: 87108726.8
(22) Anmeldetag: 16.06.1987
(51) Int. Cl.: A47G 1/14

(54) **Bilderhalter zum Aufstellen**
Picture stand
Support pour images

(30) Priorität: 18.06.1986 DE 8616338 U
(43) Veröffentlichungstag der Anmeldung: 20.01.1988
(73) Patentinhaber: Becker & Hach GmbH & Co. KG, D-37269 Eschwege (DE)
(72) Erfinder: Becker, Dirk, D-8000 München 2 (DE)
(74) Vertreter: Grünecker, Kinkeldey, Stockmair & Schwanhäusser Anwaltssozietät

(56) Entgegenhaltungen:
- DE-C- 35 063
- GB-A- 2 026 313
- US-A- 2 047 075
- US-A- 3 305 205

## Beschreibung

Die Erfindung bezieht sich auf einen Bilderhalter nach dem Oberbegriff des Anspruches 1.

Ein solcher Bilderhalter ist aus der US-PS 3 305 205 bekannt. Die Fig. 25 bis 28a zeigen einen Bilderhalter aus Pappe, dessen Stütze mittels eines Viergelenkträgers an der Rückseite des Bilderhalters angelenkt ist. Der Viergelenkträger umfaßt eine Überschlagslasche, eine Stütze und einen Stützenhalter. Die Stütze und die Überschlagslasche bilden einen Kniehebelverschluß, dessen Gelenk durch die Rückstellkraft des Stützenhalters in Kontakt mit der Rückseite des Bilderhalters gehalten wird.

Nachteilig ist jedoch, daß, um einen sicheren Stand des Bilderhalters zu erreichen, die Stütze in der Stützstellung weit genug abgespreizt werden muß. Damit verbunden ist jedoch der Nachteil, daß die Neigung des Bilderhalters selbst unerwünscht groß wird.

Es sind auch Kombinationsbilderhalter bekannt, die sowohl zum Aufstellen wie auch zum Aufhängen an einer Wand geeignet sind. Bei diesen Haltern reicht die Stütze in ihrer Ruhestellung nicht bis an den Rand des Bilderhalters heran. Das Heranreichen der Stütze bis an den Bilderhalterrand wird oftmals dadurch verhindert, daß um den Bilderhalter herum ein Rahmen aus Holz od. dgl. angebracht ist. Würde die angeklappte Stütze bis an den Rand des Bilderhalters heranreichen, so würde die Stütze im aufgehängten Zustand des Bilderhalters zwischen dem Rahmen und der Wand liegen, wodurch zum einen der Bilderhalter nicht gleichmäßig von der Wand abstehen würde und zum anderen die Stütze zu sehen wäre. Da beides unerwünscht ist, war man bislang bei der Auswahl der Rahmen für solche Bilderhalter auf bestimmte Rahmenstärken festgelegt, die nicht überschritten werden durften, da anderenfalls der aufgestellte Bilderhalter eine zu starke Neigung einnimmt oder zu unsicher steht.

Der Erfindung liegt daher die Aufgabe zugrunde, einen Bilderhalter der eingangs genannten Art so zu verbessern, daß er im aufgestellten Zustand auch dann einen sicheren Stand ohne eine zu starke Neigung einnimmt, wenn der Bilderhalter von einem Rahmen umgeben ist.

Diese Aufgabe wird erfindungsgemäß durch die kennzeichnenden Merkmale des Anspruches 1 gelöst. Besondere Ausführungsarten der Erfindung sind in den abhängigen Ansprüchen 2-11 dargestellt.

Die Stütze wird nun in der Ruhestellung soweit zur Mitte der Rückwand des Bilderhalters verschoben, daß sie vollständig hinter einem etwaigen Rahmen des Bilderhalters verschwunden ist. In der Stützstellung aber ist die Stütze soweit zum Rand des Bilderhalters hin verschoben, daß die Stütze weit abgespreizt werden kann, damit der Bilderhalter einen sicheren und zugleich aber auch aufrechten Stand einnehmen kann. Diese Lösung ermöglicht auch, die Stützen relativ kurz auszubilden, ohne daß darunter die Standsicherheit des Bilderhalters leidet. Die Stütze des Bilderhalters ist bistabil, d.h. sie nimmt einerseits in Ruhestellung, in der die Stütze und damit der Viergelenkträger flach an die Rückwand des Bilderhalters angeschwenkt ist, eine stabile Lage ein, während die andere stabile Lage die Stützstellung ist, in welcher das Eigengewicht des Bilderhalters dafür sorgt, daß die Stütze die Überschlagslasche in einer Stellung hält, in der sie gegenüber der Ruhestellung der Stütze um 180_{°} umgeschlagen auf der Grundseite des Viergelenkträgers aufliegt. Da zwischen der Grundseite und der Stütze, d.h. also auch zwischen der Überschlagslasche und der Stütze ein stumpfer Winkel gebildet ist, bewirkt ein Teil der durch die Stütze übertragenen Standkraft, daß die Uberschlagslasche in dieser Stellung gegen die Grundseite gedrückt wird. Da in der Stütze eine Ausnehmung vorgesehen ist, in welcher der Stützhalter in der Ruhelage angeordnet ist, läßt sich die Stütze besonders flach an die Rückwand anlegen.

Eine bevorzugte Ausführungsform sieht vor, daß die von der Stütze gebildete Seite des Viergelenkträgers kürzer als die Grundseite ausgebildet ist.

Besonders bevorzugt wird, daß der Abspreizwinkel der Stütze in der Stützstellung etwa 45_{°} beträgt. Dieser Abspreizwinkel wird durch eine besondere Auswahl der Längenverhältnisse der einzelnen Seiten des Viergelenkträgers erreicht.

Vorteilhaft ist es, wenn die Seiten des Viergelenkträgers plattenförmig ausgebildet sind, wobei die Plattenebenen in der Ruhestellung parallel zur . Rückwand des Bilderhalters angeordnet sind. Dadurch lassen sich Stütze und Viergelenkträger besonders flach an die Rückwand des Bilderhalters anschwenken.

Obwohl bereits die Stützkraft bewirkt, daß die Stütze stabil in der Stützstellung gehalten wird, ist es auch günstig, wenn zumindest ein Gelenk des Viergelenkträgers bistabil ausgebildet ist. Dadurch wird erreicht, daß die Stütze auch dann in Stützstellung verbleibt, wenn der Bilderhalter von einem Ort zu einem anderen getragen und dort wieder aufgestellt wird.

Gemäß einer bevorzugten Ausführungsform ist das Gelenk, welches den Stützhalter mit der Grundseite verbindet, bistabil ausgebildet.

Eine vorteilhafte Möglichkeit, dieses Gelenk bistabil auszubilden ist es, an dem Gelenk zwischen Grundseite und Stützenhalter eine den Stützenhalter in Ruhestellung drückende Feder anzubringen. Diese Feder bewirkt, daß die Stütze in Stützstellung geschwenkt wird, wenn die Überschlagslasche eine Stellung überschritten hat, in der sie mit der Stütze fluchtet. Die Feder bewirkt ein Anklappen der Stütze an die Rückwand des Bilderhalters dann, wenn die Überschlagslasche erst soweit umgeklappt ist, daß sie noch nicht mit der Stütze fluchtet.

Unter anderem aus Platzgründen günstig ist es, wenn die Feder als gegen eine Gelenkkante des Stützenhalters drückende Blattfeder ausgebildet ist. Die Feder kann dann relativ klein gehalten sein.

Besonders bevorzugt wird, daß die Blattfeder zwischen der Grundseite und der Rückwand des Bilderhalters befestigt ist und eine von der Rückwand abstehende Zunge aufweist, die auch in der Ruhestellung gegen die Gelenkkante des Stützenhalters drückt, welche Gelenkkante etwa rechtwinklig zur Stützenhalterebene ausgebildet ist. Das hat den Vorteil, daß die Feder zum einen sehr platzsparend untergebracht werden kann und sich zum anderen außerhalb des Viergelenkträgers befindet, so daß die Stütze vollständig auf die Grundseite des Viergelenkträgers angeklappt werden kann. Während die Gelenkkante etwa rechtwinklig zur Stützenhalterebene, in Ruhestellung der Stütze also etwa rechtwinklig zur Rückwand des Bilderhalters ausgebildet ist, ist die Zunge der Blattfeder um mehr als 90_{°} umgebogen, so daß die Zunge auch dann noch gegen die Gelenkkante drückt, wenn sich die Stütze in Ruhestellung befindet. Dadurch wird die Stütze fest in der Ruhestellung gehalten und kann aus dieser nur unter Aufwendung einer gewollten Kraft in die Stützstellung überführt werden. In der Stützstellung unterstützt die Wirkung der Blattfeder die von der Stütze übertragene Stützkraft, indem sie auf den Stützenhalter ein Drehmoment ausübt,welches diesen scheinbar zur Grundseite des Viergelenkträgers hin dreht.

Besonders platzsparend läßt sich die Stütze an dem Bilderhalter dann anbringen, wenn die Grundseite des Viergelenkträgers durch die Rückwand selbst gebildet ist.

Gemäß einer bevorzugten Ausführungsform ist zwischen dem Stützenhalter und der Stütze ein lösbares Gelenk angebracht.Das erleichtert neben der Fertigung der Stütze und des Viergelenkträgers besonders auch die Anbringung des Viergelenkträgers auf der Rückwand des Bilderhalters, da die Grundseite zum Anbringen frei zugänglich ist. Erst wenn die Grundseite angebracht ist, wird über das lösbare Gelenk der Stützenhalter mit der Stütze verbunden.

Im folgenden wird ein Ausführungsbeispiel der Erfindung anhand einer Zeichnung näher erläutert. Es zeigen:
Fig.1 den erfindungsgemäßen Bilderhalter in einer Rückansicht mit abgespreizter Stütze,
Fig.2 den Bilderhalter aus Fig.1 ebenfalls in einer Rückansicht mit angeklappter Stütze,
Fig.3 eine Schnittansicht des Bilderhalters entlang der Linie III-III aus Fig.1 und
Fig.4 eine Schnittansicht des Bilderhalters entlang der Linie IV-IV aus Fig. 2.

In der Zeichnung ist ein rechteckiger Bilderhalter 1 mit umlaufenden Rahmen 2 dargestellt. An der Rückwand 3 des Bilderhalters 1 ist eine Stütze 4 angelenkt, die aus einer angeschwenkten Ruhestellung (vgl. Fig.4) in eine abgespreizte Stützstellung (vgl. Fig.3) schwenkbar ist, in der die Stütze von einem Stützenhalter 5 gehalten ist.

Wie am besten aus der Fig. 3 ersichtlich ist, ist die Stütze 4 über einen Viergelenkträger 6 mit der Rückwand 3 des Bilderhalters 1 verbunden.

Wie aus einem Vergleich zwischen den Figuren 3 und 4 ersichtlich ist, ist die Stütze 4 in der Stützstellung (vgI.Fig.3) gegenüber der Ruhestellung (vgl.Fig.4) zum Rand des Bilderhalters 1 hin längsverschoben ausgeschwenkt.

Die Stütze 4 bildet eine Seite des Viergelenkträgers 6. Die gegenüberliegende Seite des Viergelenkträgers 6 ist als Grundseite 7 ausgebildet und an der Rückwand 3 des Bilderhalters 1 befestigt.

Die Stütze 4 ist etwa in ihrer Mitte über den Stützenhalter 5 mit dem unteren Ende der Grundseite 7 verbunden. Zwischen der Stütze 4 und dem Stützenhalter 5 befindet sich ein Gelenk 8, während zwischen dem Stützenhalter 5 und der Grundseite 7 ein weiteres Gelenk 9 angeordnet ist.

Darüberhinaus ist die Stütze 4 an ihrem oberen Ende über eine Überschlagslasche 10 ebenfalls gelenkig mit dem oberen Ende der Grundseite 7 verbunden. Zwischen der Überschlagslasche 10 und der Stütze 4 ist ein Stützengelenk 11 angebracht, während die Überschlagslasche 10 selbst mittels eines Überschlagsgelenkes 12 mit der Grundseite 7 verbunden ist.

Die Beweglichkeit der Gelenke 8, 9, 11 und 12 ist derart, daß in der Ruhestellung (vgl. Fig.4) die Grundseite 7 und die Überschlagslasche 10 etwa in einer Ebene parallel zur Bilderhalterrückwand 3 liegen. Die Stütze 4 und der Stützenhalter 5 liegen ebenfalls in einer Ebene und auch parallel zur Rückwand 3.

In der Stützstellung (vgi.Fig.3) hingegen liegt die Überschlagslasche 12 auf der Grundseite 7 auf, so daß der verbleibende Teil der Grundseite 7, der Stützenhalter 5 und der zum Viergelenkträger 6 gehörende Teil der Stütze 4 ein Dreieck bilden. Dazu muß die Summe der Längen der Grundseite 7 und der Überschlagslasche 12 gleich der Summe der Längen aus Stützenhalter 5 und dem zum Viergelenkträger 6 gehörenden Teil der Stütze 4 sein.

Die von der Stütze 4 gebildete Seite des Viergelenkträgers 6 ist kürzer als die Grundseite 7 ausgebildet. Damit wird automatisch auch die Überschlagslasche 10 kürzer als der Stützenhalter 5.

Bei dem hier dargestellten Ausführungsbeispiel beträgt der Abspreizwinkela , das ist der Winkel zwischen der Stütze 4 und der Grundseite 7 in der Stützstellung (vgl. Fig.3), 45_{°} . Die Wahl der Länge der Überschlagslasche 10 hängt im wesentlichen von der Rahmenbreite ab, da durch die Längenwahl der Überschlagslasche 10 das Maß des Nachau- ßenschiebens der Stütze 4 bestimmt werden kann.

Wie aus den Figuren 1 und 2 ersichtlich ist, sind die Seiten des Viergelenkträgers 6, d.h.die Stütze 4, der Stützenhalter 5, die Grundseite 7 und die Überschlagslasche 10 plattenförmig ausgebildet, wobei die Plattenebenen in der Ruhestellung parallel zur Rückwand 3 des Bilderhalters 1 angeordnet sind.

In der Stütze 4 ist eine Ausnehmung 13 vorgesehen, in welcher der Stützenhalter 5 in der Ruhelage (vgi.Fig.2) angeordnet ist.

Wie besonders gut aus den Figuren 3 und 4 zu ersehen ist, ist das Gelenk 9 zwischen Stützenhalter 5 und Grundseite 7 als bistabiles Gelenk ausgebildet, indem eine Feder 14 versucht, den Stützenhalter 5 in die Ruhestellung zu drücken.

Die Feder 14 ist als Blattfeder ausgebildet und drückt mit einer Zunge 15 gegen die an das Gelenk 9 angrenzende Kante des Stützenhalters 5. Der Hauptteil der Feder 14 ist zwischen der Rückwand 3 und der Grundseite 7 des Viergelenkträgers 6 angeordnet und befestigt. Die Gelenkkante des Stützenhalters 5, die im folgenden mit der Bezugsziffer 16 bezeichnet ist, ist etwa rechtwinklig zur Stützenhalterebene ausgebildet. D.h., in der Ruhestellung der Stütze 4 ist die Gelenkkante 16 etwa im rechten Winkel zur Rückwand 3 des Bilderhalters 1 ausgerichtet. Die von der Feder 14 abstehende Zunge 15 hingegen ist um mehr als 90_{°} umgebogen, so daß sie auch in der Ruhestellung der Stütze 4 noch gegen die Gelenkkante 16 des Stützenhalters 5 drückt.

Weil das die Grundseite 7 mit dem Stützenhalter 5 verbindende Gelenk 9 innen angeordnet ist, steht der Zunge 15 der Feder 14 zur Aufbringung des Drehmomentes auf den Stützenhalter 5 ein Hebelweg zur Verfügung, der in etwa der Plattendicke des Stützenhalters 5 entspricht. Bei nur sehr geringen Federwegen ist die Feder 14 in der Lage, die Stütze 4 mit ausreichender Kraft sowohl in der Stützstellung, wie auch in der Ruhestellung festzulegen.

Wie in der Zeichnung nicht dargestellt ist,kann die Grundseite 7 auch Bestandteil der Rückwand 3 des Bilderhalters 1 sein. Die Feder 14 ist dann auf der dem Bild zugewandten Seite der Rückwand 3 befestigt.

Das Gelenk 8 zwischen dem Stützenhalter 5 und der Stütze 4 kann lösbar, z.B.als Steckverbindung ausgebildet sein, so daß die Stütze 4 und der Viergelenkträger 6 abgewickelt ein bandförmiges Aussehen annehmen und dementsprechend aus einem Stück gefertigt werden können. Die Stütze 4 und der Viergelenkträger 6 bestehen bei dem dargestellten Ausführungsbeispiel aus einem thermoplastischen Kunststoff. Die als Blattfeder ausgebildete Feder 14 kann aus einem Stück Federstal hergestellt werden.

Im folgenden wird die Wirkungsweise des erfindungsgemäßen Bilderhalters daran erläutert, daß dessen Stütze 4 aus der Ruhestellung (vgl. Fig.2 und 4) in die Stützstellung (vgl. Fig.1 und 2) überführt wird.

Die Stütze 4 wird an ihrem unteren Ende ergriffen und von der Rückwand 3 des Bilderhalters 1 weg auf den unteren Rahmen hin gezogen. Aufgrund der parallelogrammartigen Ausgestaltung des Viergelenkträgers 6 hebt sich dabei die Stütze 4 von der Rückwand 3 ab. Das Stützengelenk 11 am oberen Ende der Stütze 4 beschreibt eine Kreisbahn mit einem der Länge der Überschlagslasche 10 entsprechenden Radius um das Überschlagsgelenk 12 herum. Die Kreisbahn ist in Fig. 3 gestrichelt dargestellt. Durch diese Bewegung nähert sich die Stütze 4 dem Rand des Bilderhalters 1.

Gleichzeitig drückt der Stützenhalter 5 den unteren Teil der Stütze 4 von der Rückwand 3 ab und das auch dann noch,wenn sich das obere Stützengelenk 11 wieder der Rückwand 3 annähert. Dieser Bewegungsablauf wird dadurch erreicht, daß der Stützenhalter 5 länger ausgebildet ist als die Überschlagslasche 10. Der Stützenhalter 5 führt zunächst eine Drehung nach links aus, bis die Überschlagslasche 10 und die Stütze 4 fluchten. Danach knickt das Stützengelenk 11 zusammen mit der Überschlagslasche 10 und der Stütze 4 nach Art eines Kniehebels 1 ein,wobei sich während dieser Einknickbewegung der Stützenhalter 5 um sein Gelenk 9 wieder nach rechts dreht. Bei dieser Drehung wird der Stützenhalter 5 durch die Zunge 15 der Feder 14 unterstützt, was weiterhin bewirkt, daß die Stütze 4 durch die Wirkung der Feder 14 in der in Fig.3 dargestellten Stützstellung gehalten wird.

Das Anklappen der Stütze 4 läßt sich dadurch erreichen, daß auf das untere Ende der Stütze 4 eine Kraft in Richtung der Rückwand 3 des Bilderhalters 1 aufgebracht wird. Dadurch dreht sich die Stütze 4 geringfügig um das Gelenk 8, bis die Stütze 4 und die Uberschlagslasche 10 miteinander fluchten. Danach schlägt die Überschlagslasche 10 um das Überschlagsgelenk 12 herum über, da die Zunge 15 der Feder 14 eine Drehung des Stützenhalters 5 nach rechts bewirkt, wodurch das Stützengelenk 11 ausknickt. Die Vorspannung der Feder 14 ist so groß, daß sie die übrige Bewegung der Stütze 4 und des Viergelenkträgers 6 in die Ruhestellung (vgi.Fig.4) selbsttätig bewirkt. Durch die auf die Gelenkkante 16 drückende Zunge 15 der Feder 14 wird die Stütze 4 auch in der Ruhestellung gehalten.

Es ist auch möglich, die Überschlagslasche 10 in mehrere Gelenklaschen zu unterteilen, so daß unterschiedliche Abspreizwinkeia und unterschiedliche Ausschübe der Stütze 4 bewirkt werden können, je nachdem, wieviele Gelenklaschen umgeschlagen werden.

## Patentansprüche

1. Bilderhalter zum Aufstellen mit einer Stütze (4), die über einen Viergelenkträger (6) an der Rückwand (3) des Bilderhalters (1) angelenkt und aus einer angeschwenkten Ruhestellung in eine abgespreizte Stützstellung schwenkbar ist, in der die Stütze (4) von einem Stützenhalter (5) gehalten ist, wobei der Viergelenkträger (6) eine auf der Rückwand (3) des Bilderhalters (1) angeordnete Grundseite (7), eine Überschlagslasche (10), den Stützenhalter (5) und zumindest einen Teil der Stütze (4) selbst aufweist, dadurch gekennzeichnet, daß die Stütze (4) über das sie mit dem Stützenhalter (5) verbindende Gelenk (8) hinausragt und in dem überragenden Teil eine Ausnehmung (13) aufweist, in welcher der Stützenhalter (5) in der Ruhestellung der Stütze angeordnet ist und daß der überragende Teil der Stütze (4) zusammen mit der Stütze in der Stützstellung gegenüber der Ruhestellung zum unteren Rand (2) des Bilderhalters (1) hin längs verschoben ausgeschwenkt angeordnet ist.

2. Bilderhalter nach Anspruch 1, dadurch gekennzeichnet, daß die von der Stütze (4) gebildete Seite des Viergelenkträgers (6) kürzer als die Grundseite (7) ausgebildet ist.

3. Bilderhalter nach Anspruch 1 oder 2, dadurch gekennzeichnet, daß der Abspreizwinkel (a) der Stütze (4) in der Stützstellung etwa 45° beträgt.

4. Bilderhalter nach mindestens einem der Ansprüche 1 bis 3, dadurch gekennzeichnet, daß die Seiten des Viergelenkträgers plattenförmig ausgebildet sind, wobei die Plattenebenen in der Ruhestellung parallel zur Rückwand (3) des Bilderhalters (1) angeordnet sind.

5. Bilderhalter nach mindestens einem der Ansprüche 1 bis 4, dadurch gekennzeichnet, daß zumindest ein Gelenk (9) des Viergelenkträgers (6) bistabil ausgebildet ist.

6. Bilderhalter nach mindestens einem der Ansprüche 1 bis 5, dadurch gekennzeichnet, daß das Gelenk (9), welches den Stützenhalter (5) mit der Grundseite (7) verbindet, bistabil ausgebildet ist.

7. Bilderhalter nach mindestens einem der Ansprüche 1 bis 6, dadurch gekennzeichnet, daß an dem Gelenk (9) zwischen Grundseite (7) und Stützenhalter (5) eine den Stützenhaiter (5) in Ruhestellung drückende Feder (14, 15) angebracht ist.

8. Bilderhalter, mindestens nach Anspruch 7, dadurch gekennzeichnet, daß die Feder (14,15) als gegen eine Gelenkachse (16) des Stützenhalters (5) drückende Blattfeder ausgebildet ist.

9. Bilderhalter, mindestens nach Anspruch 8, dadurch gekennzeichnet, daß die Blattfeder zwischen der Grundseite (7) und der Rückwand (3) des Bilderhalters (1) befestigt ist und eine von der Rückwand (3) abstehende Zunge (15) aufweist, die auch in der Ruhestellung gegen die Gelenkkante (16) des Stützenhalters (5) drückt welche Gelenkkante (16) etwa rechtwinkling zur Stützenhalterebene ausgebildet ist.

10. Bilderhalter nach mindestens einem der Ansprüche 1 bis 9, dadurch gekennzeichnet, daß die Grundseite des Viergelenkträgers durch die Rückwand selbst gebildet ist.

11. Bilderhalter nach mindestens einem der Ansprüche 1 bis 10, dadurch gekennzeichnet, daß zwischen dem Stützenhalter (5) und der Stütze (4) ein lösbares Gelenk (8) angebracht ist.

## Claims

1. Stand-up picture holder, comprising a stay (4), which is hinged to the back panel (3) of the picture holder (1) by means of a four-joint support (6) and can be swung out of a swung-back rest position into a deployed position, in which the stay (4) is held by a stay holder (5), the four-joint support (6) comprising a base (7), which is arranged on the back panel (3) of the picture holder (1), a turnover flap (10), the stay holder (5) and at least part of the actual stay (4), characterised in that the stay (4) projects beyond the joint (8) which connects it to the stay holder (5) and comprises in the projecting part a recess (13) in which the stay holder (5) is arranged when the stay is in the rest position, and that when in the support position, as compared with the rest position, the projecting part of the stay (4), together with the stay, is in a swung-out state following a longitudinal movement towards the lower edge (2) of the picture holder (1).

2. Picture holder according to claim 1, characterised in that the side of the four-joint support (6) which is formed by the stay (4) is shorter than the base (7).

3. Picture holder according to claim 1 or 2, characterised in that side angle of deployment (a) of the stay (4) in the support position is approximately 45_{°}.

4. Picture holder according to at least one of claims 1 to 3, characterised in that the sides of the four-joint support are in the form of plates, the plate planes being parallel to the back panel (3) of the picture holder (1) in the rest position.

5. Picture holder according to at least one of claims 1 to 4, characterised in that at least one joint (9) of the four-joint support (6) is bistable.

6. Picture holder according to at least one of claims 1 to 5, characterised in that the joint (9) which connects the stay holder (5) to the base (7) is bistable.

7. Picture holder according to at least one of claims 1 to 6, characterised in that a spring (14, 15), which forces the stay holder (5) into the rest position, is attached to the joint (9) betwenn the base (7) and the stay holder (5).

8. Picture holder according to at least claim 7, characterised in that the spring (14, 15) is formed as a leaf spring which presses against a joint edge (16) of the stay holder (5).

9. Picture holder according to at least claim 8, characterised in that the leaf spring is secured between the base (7) and the back panel (3) of the picture holder (1) and comprises a tongue (15) which projects from the back panel (3) and which also presses against the joint edge (16) of the stay holder (5) in the rest position, which joint edge (16) extends approximately at a right angle to the stay holder plane.

10. Picture holder according to at least one of claims 1 to 9, characterised in that the base of the four-joint support is formed by the actual back panel.

11. Picture holder according to at least one of claims 1 to 10, characterised in that a disconnectable joint (8) is disposed between the stay holder (5) and the stay (4).

## Revendications

1. Porte-image à poser comprenant un appui (4) qui est articulé sur la paroi arrière (3) du porte-image (1) par l'intermédiaire d'un support à quatre articulations (6) et peut passer par pivotement d'une position de repos rabattue dans une position d'appui écartée dans laquelle l'appui (4) est maintenu par un support d'appui (5), le support à quatre articulations (6) présentant un fond (7) disposé sur la paroi arrière (3) du porte-image, une bride de recouvrement (10), le support d'appui (5) et au moins une partie de l'appui (4) lui-même, caractérisé en ce que l'appui (4) dépasse de l'articulation (8) qui le relie au support d'appui (5) et présente dans la partie qui dépasse, un évidement (13) dans lequel le support d'appui (5) est disposé dans la position de repos de l'appui et en ce que dans la position d'appui, la partie de l'appui (4) qui dépasse est, avec l'appui (4), déplacée longitudinalement par pivotement par rapport à la position de repos, vers le bord inférieur (2) du porte-image (1).

2. Porte-image selon la revendication 1, caractérisé en ce que le côté du support à quatre articulations (6) qui est formé par l'appui (4) est plus court que le fond (7).

3. Porte-image selon la revendication 1 ou 2, caractérisé en ce que l'angle d'écartement (a) de l'appui (4) dans la position d'appui est d'environ 45_{°}.

4. Porte-image selon au moins l'une des revendications 1 à 3, caractérisé en ce que les côtés du support à quatre articulations sont réalisés en forme de plateau, les plans des plateaux étant parallèles à la paroi arrière (3) du porte-image (1) dans la position de repos.

5. Porte-image selon au moins l'une des revendications 1 à 4, caractérisé en ce qu'au moins une articulation (9) du support à quatre articulations (6) est bistable.

6. Porte-image selon l'une des revendications 1 à 5, caractérisé en ce que l'articulation (9) qui relie le support d'appui (5) au fond (7) est bistable.

7. Porte-image selon au moins l'une des revendications 1 à 5, caractérisé en ce qu'un ressort (14, 15) poussant le support d'appui (5) dans la position de repos est mis en place sur l'articulation (9) située entre le fond (7) et le support d'appui (5).

8. Porte-image selon au moins la revendication 7, caractérisé en ce que le ressort (14, 15) est réalisé sous forme de ressort à lames exerçant une pression sur un axe d'articulation (16) du support d'appui (5).

9. Porte-image selon au moins la revendication 8, caractérisé en ce que le ressort à lames est fixé entre le fond (7) et la paroi arrière (3) du porte-image (1) et présente une languette (15) qui dépasse de la paroi arrière (3) et exerce également dans le position de repos une pression sur le bord articulé (16) du support d'appui (5), ledit bord articulé (16) étant réalisé à peu près à angle droit par rapport au plan du support d'appui.

10. Porte-image selon au moins l'une des revendications 1 à 9, caractérisé en ce que le fond du support à quatre articulations est formé par la paroi arrière elle-même.

11. Porte-image selon au moins l'une des revendications 1 à 10, caractérisé en ce qu'une articulation amovible (8) est disposée entre le support d'appui (5) et l'appui (4).
